# EUROPÄISCHE PATENTSCHRIFT

(11) **EP 2 606 757 B1**
(45) Veröffentlichungstag und Bekanntmachung des Hinweises auf die Patenterteilung: **04.01.2017**
(21) Anmeldenummer: 12194631.3
(22) Anmeldetag: 28.11.2012
(51) Int. Cl.: D04B 21/16, D02G 3/44, D04B 1/12, A41D 31/00

(54) **Schnittschutzlage für eine Schnittschutztextilie, Schnittschutztextilie und diese aufweisende Arbeitsschutzbekleidung**
Cut protection lining for a cut protection textile, cut protection textile and personal protective equipment comprising the same
Couche de protection contre les coupures pour un textile de protection contre les coupures, textile de protection contre les coupures et vêtement de protection comportant ce textile

(30) Priorität: 02.12.2011 DE 202011108595 U
(43) Veröffentlichungstag der Anmeldung: 26.06.2013
(73) Patentinhaber: Rökona Textilwerk GmbH & Co. KG, 72072 Tübingen (DE)
(72) Erfinder: Westerkamp, Arved H., 72581 Dettingen an der Erms (DE); Springer,Carsten, 72762 Reutlingen (DE)
(74) Vertreter: RLTG

(56) Entgegenhaltungen:
- WO-A1-91/11122
- WO-A1-2005/023537
- DE-U1-202005 011 093
- DE-U1-202007 008 996
- US-A1- 2004 011 088

## Beschreibung

Die vorliegende Erfindung betrifft eine Schnittschutzlage für eine Schnittschutztextilie, eine mit zumindest einer derartigen Schnittschutzlage aufgebaute Schnittschutztextilie sowie Arbeitsschutzbekleidung, in welche zumindest eine Schnittschutztextilie integriert ist.

Bei Arbeiten mit Kettensägen besteht das Risiko, dass die die Kette führende Sägeschiene von dem zu schneidenden Holz abgleitet und in Kontakt mit dem Körper der mit der Kettensäge arbeitenden Person gelangt. Um dabei das Auftreten von Verletzungen zu vermeiden, ist es vorteilhaft bzw. im professionellen Bereich Vorschrift, Arbeitsschutzbekleidung zu tragen. Hier existieren verschiedene Schutzklassen der Arbeitsschutzbekleidung, welche im Wesentlichen dadurch differenziert sind, dass bei verschiedenen Umlaufgeschwindigkeiten der Kette um die Sägeschiene die Kette ohne Durchtrennung der Arbeitsschutzbekleidung zuverlässig zum Stillstand gebracht werden muss. Während die in DIN EN 381 aufgestellten Schutzklassen A (20m/s Kettengeschwindigkeit) und B (24m/s Kettengeschwindigkeit) im Allgemeinen erfüllt werden können, ist es bisher praktisch nicht möglich, bei einer hinsichtlich ihrer Handhabbarkeit bzw. des Tragekomforts akzeptierbaren Arbeitsschutzbekleidung die Schutzklasse C (28 m/s) zu erfüllen.

Aus der US 5,415,007 ist eine Schnittschutzlage bekannt, bei welcher eine Tragestruktur mit maschenartig angeordnetem Fadenmaterial, insbesondere in Form eines Gewirkes, aufgebaut ist. In dieses Fadenmaterial der Tragestruktur sind Schnittschutzfäden integriert, welche eine im Wesentlichen wellenartige Konfiguration annehmen. Durch diese wellenartige Konfiguration wird einerseits eine gegenseitige Anbindung der in Form von Maschenstäbchen ausgebildeten Fäden der Tragestruktur erreicht und somit der strukturelle Zusammenhalt gewährleistet. Andererseits kann durch eine derartige wellenartige bzw. ondulierte Positionierung der Schnittschutzfäden ein Einfluss auf die Schnittschutzfestigkeit bzw. auch den Tragekomfort genommen werden.

Die DE 20 2005 011 093 U1 offenbart eine Schnittschutzlage gemäß dem Oberbegriff des Anspruchs 1. Diese bekannte Schnittschutzlage ist mit einem Längsfadensystem, umfassend mehrere geradlinig sich erstreckende Längsfäden, und einem Querfadensystem, umfassend mehrere im Wesentlichen orthogonal zu den Längsfäden im Wesentlichen geradlinig sich erstreckende Querfäden, aufgebaut. Das Längsfadensystem und das Querfadensystem umfassen jeweils sowohl glatte Fäden, als auch texturierte Fäden. Die Fäden der beiden Fadensysteme sind durch Bindefäden aneinander gebunden.

Es ist die Aufgabe der vorliegenden Erfindung, eine Schnittschutzlage für eine Schnittschutztextilie bzw. eine damit aufgebaute Schnittschutztextilie bzw. Arbeitsschutzbekieidung bereitzustellen, welche bei hohem Tragekomfort eine erhöhte Schnittschutzfestigkeit aufweist.

Gemäß der vorliegenden Erfindung wird diese Aufgabe durch eine Schnittschutzlage gemäß Anspruch 1 gelöst.

Wesentlich beim Aufbau ist der Einsatz von Glattmaterial für die bzw. zumindest einen Teil der Schnittschutzfäden. Glattmaterial ist ein Fadenmaterial, das im Fadenherstellungsprozess keiner Texturierung, z. B. Stauchung oder sonstiger Verformung, unterzogen wird, die zu einer allgemein texturierten, im Wesentlichen nicht geradlinig sich erstreckenden Konfiguration eines derartigen Fadens führen könnte. Derartiges Glattmaterial kann bei Wechselwirkung mit einer Kette einer Kettensäge aufgrund seiner glatten Oberfläche wesentlich leichter aus der Schnittschutzlage herausgezogen werden, was eine vergleichsweise starke Energieabfuhr mit sich bringt und die Gefahr des Durchtrennens eines oder mehrerer Schnittschutzfäden mangels ausreichender Bewegbarkeit derselben reduziert. Dies führt zu einer wesentlich erhöhten Sicherheit bei der Einwirkung durch die Sägeschiene einer Kettensäge.

Dabei ist weiter vorgehen, dass die Tragestruktur wenigstens bereichsweise, vorzugsweise im Wesentlichen vollständig, mit texturiertem Fadenmaterial aufgebaut ist. Während also für die Schnittschutzfäden Glattmaterial vorzusehen ist, ist der Einsatz von texturiertem Material bei der Tragestruktur besonders vorteilhaft. Die Tragestruktur selbst trägt zur Erhöhung der Schnittschutzsicherheit im Wesentlichen nicht bei. Die Tragestruktur soll einerseits eine ausreichende Elastizität der Schnittschutzlage gewährleisten, was insbesondere auch durch den Einsatz von texturiertem Fadenmaterial unterstützt wird. Des Weiteren hat texturiertes Fadenmaterial aufgrund seiner nicht glatten, sondern in einem Stauchungsprozess oder einem sonstigen Umformungsprozess bei der Fadenherstellung erreichten Strukturierung eine angenehmere Haptik, fühlt sich also für eine in Kontakt mit der Schnittschutzlage tretende Person angenehm an.

Ein weiterer vorteilhafter Aspekt kann dadurch erreicht werden, dass wenigstens ein Teil der, vorzugsweise alle Schnittschutzfäden mit wellenartigem Muster angeordnet sind. Durch das Anordnen der Schnittschutzfäden in wellenartigem, also beispielsweise onduliertem oder auch zickzackartigem Muster wird bei gleichwohl erhaltener Schnittschutzcharakteristik auch in die Schnittschutzfäden eine Elastizität integriert, welche den Tragekomfort erhöht und somit die Belastung für eine damit ausgestattete Arbeitsschutzbekleidung tragende Person wesentlich verringert.

Um einen stabilen Verbund der Tragestruktur mit den Schnittschutzfäden erlangen zu können, wird vorgeschlagen, dass die Tragestruktur zwei die Schnittschutzfäden zwischen sich aufnehmende Tragestrukturlagen umfasst.

Ein wesentlicher Beitrag zu einer erhöhten Elastizität der Schnittschutzlage kann dadurch erhalten werden, dass die Tragestruktur als Maschenmaterial, vorzugsweise Gestrick oder Gewirk, ausgebildet ist. Um dabei einen stabilen Verbund zu gewährleisten, wird vorgeschlagen, dass die Tragestrukturlagen an Vernetzungspunkten miteinander verbunden sind.

Eine definierte Positionierung der Schnittschutzfäden in der Tragestruktur kann dadurch unterstützt werden, dass in einer Haupterstreckungsrichtung der Schnittschutzfäden durch Vernetzungspunkte Schnittschutzfadenfächer gebildet sind, wobei in wenigstens einem Teil der, vorzugsweise allen Schnittschutzfadenfächern ein einziger Schnittschutzfaden aufgenommen ist.

Die gegenseitige Verbindung der Tragestrukturlagen an einzelnen Vernetzungspunkten kann zur Unterstützung der wellenartigen Struktur der Schnittschutzfäden dadurch eingesetzt werden, dass im Wesentlichen bei jedem Scheitelbereich eines Schnittschutzfadens ein Vernetzungspunkt gebildet ist. Durch das Vorsehen einer Vielzahl derartig positionierter Vernetzungspunkte wird ein Krümmen der Schnittschutzfäden um die Vernetzungspunkte und damit deren wellenartige Positionierung bereits beim Herstellungsprozess erzwungen.

Zur Beeinflussung der Schnittschutzcharakteristik kann weiter vorgesehen sein, dass wenigstens zum Teil unmittelbar benachbarte Schnittschutzfäden aus unterschiedlichem Material oder/und mit unterschiedlicher Dicke oder/und mit unterschiedlicher Fadenstärke ausgebildet sind.

Um die erforderliche Sicherheit bei Beaufschlagung durch eine Kettensäge gewährleisten zu können, wird vorgeschlagen, dass wenigstens ein Teil der, vorzugsweise alle Schnittschutzfäden eine Fadenstärke, allgemein auch als Titer bezeichnet, von wenigstens 500 dtex, vorzugsweise wenigstens 2000 dtex, am meisten bevorzugt wenigstens 3000 dtex, aufweisen.

Eine besonders hohe Stabilität der Schnittschutzfäden, durch welche auch ein Abreißen derselben bei Beaufschlagung durch eine Kettensäge so weit als möglich vermieden werden soll, kann weiter dadurch gewährleistet werden, dass wenigstens ein Teil der, vorzugsweise alle Schnittschutzfäden als Multifilamente ausgebildet sind, wobei vorzugsweise
- die Einzelfilamente eine Fadenstärke im Bereich von 1,5 dtex bis 10 dtex aufweisen,
oder/und
- eine Fadenstärke von 100 dtex mit wenigstens 75 Einzelfilamenten, vorzugsweise wenigstens 20 Einzelfilamenten, am meisten bevorzugt wenigstens 18 Einzelfilamente, erreicht wird,
oder/und
- eine Gesamtdrehung von weniger als 150, vorzugsweise weniger als 100, Drehungen pro Meter vorliegt.

Eine ausreichende Elastizität der Schnittschutzlage auch in einer Haupterstreckungsrichtung der Schnittschutzfäden bei gleichwohl möglichst wenig gehindertem Herausziehvermögen bei Beaufschlagung durch eine Kettensäge kann dadurch gewährleistet werden, dass eine maximale Neigung der wellenartig angeordneten Schnittschutzfäden bezüglich einer Haupterstreckungsrichtung der Schnittschutzfäden im Bereich von 5° bis 45° liegt.

Als besonders vorteilhaftes Aufbaumaterial für die Schnittschutzfäden hat sich vorzugsweise hochverstrecktes Polyestermaterial erwiesen.

Das für den Aufbau der Tragestruktur eingesetzte Fadenmaterial kann eine Fadenstärke von wenigstens 40 dtex, vorzugsweise wenigstens 80 dtex, am meisten bevorzugt wenigstens 140 dtex, aufweisen.

Auch für das Fadenmaterial der Tragestruktur kann Polymermaterial, bevorzugt Polyestermaterial, eingesetzt werden, welches aufgrund der dort nicht erforderlichen hohen Festigkeit vorteilhafterweise nicht verstreckt sein muss, sondern, wie vorangehend dargelegt, als texturiertes Material bereitgestellt sein kann.

Um die Feuchtigkeitsaufnahme in der Schnittschutzlage so weit als möglich reduzieren zu können, wird vorgeschlagen, dass die Tragestruktur oder/und wenigstens ein Teil der, vorzugsweise alle Schnittschutzfäden hydrophobiert sind. Alternativ kann zur Beeinflussung des Feuchtigkeitsaufnahme kann vorgesehen sein, dass die Tragestruktur oder/und wenigstens ein Teil der, vorzugsweise alle Schnittschutzfäden hydrophiliert sind.

Die vorliegende Erfindung betrifft ferner eine Schnittschutztextilie mit wenigstens einer, vorzugsweise einer Mehrzahl von erfindungsgemäß aufgebauten Schnittschutzlagen. Dabei kann vorzugsweise vorgesehen sein, dass wenigstens zwei Schnittschutzlagen vorzugsweise in wenigstens einem Randbereich miteinander verbunden sind.

Um bei Bereitstellung einer Mehrzahl von Schnittschutzlagen in einer Schnittschutztextilie die Sicherheitscharakteristik definiert beeinflussen zu können, wird weiter vorgeschlagen, dass bei wenigstens zwei Schnittschutzlagen die darin vorgesehenen Schnittschutzfäden sich im Aufbaumaterial oder/und in der Dicke oder/und in der Fadenstärke bezüglich einander unterscheiden.

Die vorliegende Erfindung betrifft ferner eine Arbeitsschutzbekleidung, in welche wenigstens eine erfindungsgemäß ausgestaltete Schnittschutztextilie integriert ist. Dabei kann vorzugsweise vorgesehen sein, dass bei wenigstens einer Schnittschutztextilie und bei in im Wesentlichen aufrechter Positionierung getragener Arbeitsschutzbekleidung wenigstens ein Teil der, vorzugsweise ein Großteil der, am meisten bevorzugt alle Schnittschutzfäden sich näherungsweise in vertikaler Richtung erstrecken.

Die vorliegende Erfindung wird nachfolgend mit Bezug auf die beiliegenden Figuren detailliert beschrieben. Es zeigt:
- Fig. 1: eine prinzipartig dargestellte Schnittdarstellung einer Schnittschutzlage;
- Fig. 2: eine stark vergrößerte fotografische Draufsicht auf eine Schnittschutzlage.

In Fig. 1 ist eine Schnittschutzlage 10 für eine Schnittschutztextilie in prinzipieller Darstellungsart im Schnitt gezeigt. Die Schnittschutztextilie 10 umfasst eine Tragestruktur 12 mit zwei zueinander in Abstand liegenden Tragestrukturlagen 14, 16. Die Tragestrukturlagen 14, 16 sind als Maschenmaterial ausgebildet, also beispielsweise in einem Strick- oder Wirkvorgang hergestellt. Dabei können die beiden Tragestrukturlagen 14, 16 gleichzeitig parallel nebeneinander gestrickt bzw. gewirkt werden. Im Fortschritt dieses Herstellungsprozesses werden sukzessive zwischen die beiden Tragestrukturlagen 14 beispielsweise als Schussfäden Schnittschutzfäden 18 eingebracht. Wie die Fig. 1 und 2 deutlich zeigen, sind die Schnittschutzfäden 18 mit deutlich größerer Dicke bereitgestellt, als das zur Herstellung der Tragestrukturlagen 14, 16 eingesetzte Fadenmaterial.

Im Herstellungsprozess werden die beiden Tragestrukturlagen an Vernetzungspunkten 20 miteinander verbunden. Dies kann dadurch erfolgen, dass ein Maschen bildender Faden einer Tragestrukturlage 14 oder 16 zum Abbinden mit den Maschen bildenden Fäden der anderen Schnittschutzlage 16 oder 14 in diese gezogen wird und dann wieder in seine Ausgangsschnittschutzlage zurückgeführt wird und dort fortgesetzt zur Maschenbildung eingesetzt wird. Selbstverständlich kann jeder einzelne Vernetzungspunkt 20 durch eine Mehrzahl derartiger zwischen den beiden Schnittschutzlagen 14, 16 hin und her geführter Fäden der Tragestrukturlagen gebildet werden.

Durch die definierte Positionierung der Vernetzungspunkte 20 im Herstellungsprozess, also beispielsweise Strick- oder Wirkprozess, wird bei den dazwischen aufgenommenen Schnittschutzfäden 18 eine wellenartige, hier ondulierte Positionierung erreicht. Hierzu kann vorgesehen sein, dass jeweils zwischen zwei Gruppen von Vernetzungspunkten 20 ein Schnittschutzfadenfach 22 bilden. In der Darstellung der Fig. 2 wären die beiden über dem Schnittschutzfaden 18 liegenden Vernetzungspunkte 20 einer ersten Gruppe zuzurechnen, während die beiden unter dem Schnittschutzfaden 18 liegenden Vernetzungspunkte 20 einer zweiten Gruppe zuzurechnen wären. Man erkennt, dass jeder Vernetzungspunkt 20 in einem Scheitelbereich 24 des hier betrachteten Schnittschutzfadens 18 positioniert ist, insbesondere an der Konkavseite des Scheitelbereichs 24.

Es sei darauf hingewiesen, dass selbstverständlich in Zuordnung zu jedem Schnittschutzfaden 18 über dessen gesamte Längserstreckung verteilt derartige Vernetzungspunkte 20 vorzusehen sind. Auch können die einer Gruppe zuzuordnenden Vernetzungspunkte 20 für die beiden beidseits davon gebildeten Schnittschutzfadenfächer, also zwei Schnittschutzfäden, wirksam sein.

Um diese ondulierte Positionierung der Schnittschutzfäden 18 in der Schnittschutzlage 10 noch zu unterstützen, ist es möglich, nach dem Strick- oder Wirkprozess die so erhaltene Schnittschutzlage einer thermischen Behandlung zu unterziehen. Durch den dadurch ausgelösten Verformungs- bzw. Schrumpfprozess, insbesondere des Fadenmaterials der Tragestruktur 12, wird die wellenartige Positionierung der Schnittschutzfäden 18 noch weiter unterstützt bzw. betont.

Die Schnittschutzfäden 18 sind zwischen den beiden Tragestrukturlagen 14, 16 sich zueinander im Wesentlichen parallel entlang einer Haupterstreckungsrichtung H erstreckend angeordnet. Durch die ondulierte Positionierung erreichen in den zwischen zwei unmittelbar aufeinander folgenden Scheitelbereichen 24 liegenden Neigungsbereichen 26 die Schnittschutzfäden 18 einen maximalen Neigungswinkel W bezüglich der Haupterstreckungsrichtung H im Bereich von 5° bis 45°.

Um durch die Schnittschutzfäden 18 eine ausreichend hohe Schnittschutzfestigkeit bereitstellen zu können, sind diese aus vorzugsweise hochgestrecktem Polyestermaterial aufgebaut. Ferner wird für die Schnittschutzfäden 18 Glattmaterial eingesetzt. Glattmaterial ist ein Faden- bzw. Garnmaterial, welches nach dem Herstellungsprozess, also beispielsweise einem Extrusionsprozess, ggf. noch einem Streckprozess unterzogen wird, jedoch keine Arbeitsprozesse durchläuft, um eine Texturierung zu erreichen, also ein texturiertes Faden- bzw. Garnmaterial zu erhalten. Somit weisen, unabhängig von ihrer wellenartigen Positionierung, die Schnittschutzfäden 18 einen im Wesentlichen geradlinigen, glatten Verlauf auf. Dies hat zur Folge, dass bei Wechselwirkung mit dem Sägeblatt einer Kettensäge die von der Kette ergriffenen Schnittschutzfäden vergleichsweise leicht aus der Schnittschutzlage herausgezogen werden können. Dabei wird ein Großteil der im Sägeblatt vorhandenen kinetischen Energie dissipiert. Einen wesentlichen Beitrag dazu liefert auch der vergleichsweise kleine maximale Neigungswinkel W. Dieser verhindert, dass ggf. stärker bezüglich der Haupterstreckungsrichtung H geneigte Abschnitte der Schnittschutzfäden sich an unmittelbar benachbarten, ggf. nicht von der Kette ergriffenen Fäden verhaken, was das Herauslösen einzelner Schnittschutzfäden aus der Gesamtstruktur erschweren würde.

Um bei den Schnittschutzfäden 18 die erforderliche strukturelle Festigkeit bereitstellen zu können, können diese mit einer Fadenstärke (Titer) von wenigstens 500 dtex, vorzugsweise wenigstens 2000 dtex, ausgebildet sein. Es hat sich gezeigt, dass insbesondere mit Fadenstärken von über 3000 dtex hervorragende Schnittschutzeigenschaften erreicht werden können.

Die Schnittschutzfäden 18 sind weiterhin vorzugsweise als Multifilamente, also mit einer Mehrzahl an Einzelfilamenten aufgebaut. Diese Einzelfilamente können eine Fadenstärke im Bereich von 1,5 dtex bis 10 dtex aufweisen. Somit kann eine Fadenstärke von 100 dtex bei den Schnittschutzfäden 18 mit höchstens 75 Einzelfilamenten erhalten werden. Je weniger Einzelfilamente zum Erreichen von beispielsweise 100 dtex eingesetzt werden müssen, desto besser sind die erreichbaren Schnittschutzeigenschaften, so dass vorzugsweise höchstens 20 bzw. am meisten bevorzugt höchstens 18 Einzelfilamente zum Erhalt von 100 dtex der Schnittschutzfäden 18 vorgesehen werden.

Um eine möglichst glatte Oberflächenstruktur der Schnittschutzfäden 18 auch bei Ausgestaltung als Multifilamente zu gewährleisten, wird weiter vorgeschlagen, dass diese einen vergleichsweise geringen Verzwirnungsgrad mit einer Gesamtdrehung von weniger als 150, vorzugsweise weniger als 100 Drehungen pro Meter aufweisen.

Während aus den vorangehend dargelegten Gründen hinsichtlich der Schnittschutzfestigkeit die Schnittschutzfäden 18 mit vergleichsweise glattem Material aufgebaut sind, hat sich der Einsatz von texturiertem Faden- bzw. Garnmaterial zum Aufbau der Tragestruktur 12, d. h. der Tragestrukturlagen 14, 16, als besonders vorteilhaft erwiesen. Texturierte Garne werden dadurch erhalten, dass sie nach dem Garnherstellungsprozess, also dem Extrusionsprozess, durch beispielsweise mechanische Einwirkung eine Strukturierung erhalten, um beispielsweise eine starke Ondulierung, eine Verwirbelung, eine Stauchung, ggf. auch eine maschenförmige oder spiralförmige Texturierung zu erhalten. Hierfür sind verschiedene Verfahren bekannt, wie z. B. das Torsionskräuselverfahren, das Stauchkammerverfahren oder das Düsenblasverfahren, das Zahnradkräuselverfahren, die Strecktexturierung und dergleichen. Durch den Einsatz von texturiertem Faden- bzw. Garnmaterial für die Tragestruktur 12 wird für eine damit in Kontakt tretende Person ein vergleichsweise angenehmes Gefühl erzeugt. Gleichzeitig kann durch die Texturierung auch das Feuchtigkeitsaufnahmevermögen verbessert werden, so dass beim Arbeiten sich auf der Haut bildender Schweiß leicht abgeführt bzw. in der Schnittschutzlage 10 aufgenommen werden kann.

Als Aufbaumaterial für die Tragestrukturlagen 14, 16 kann beispielsweise auch Polyestermaterial eingesetzt werden. Das für die Tragestrukturlagen 14, 16 eingesetzte Fadenmaterial kann eine Fadenstärke von wenigstens 40 dtex, vorzugsweise wenigstens 80 dtex, am meisten bevorzugt wenigstens 140 dtex aufweisen, ist, wie die Fig. 1 und 2 dies veranschaulichen, jedoch deutlich dünner, als das für die Schnittschutzfäden 18 eingesetzte Fadenmaterial. Die wesentliche Funktionalität der Tragestrukturlagen 14, 16 ist tatsächlich das Erzeugen eines strukturellen Zusammenhalts der Schnittschutzfäden 18, so dass auf sicherheitserhöhende Eigenschaften der Schnittschutzlagen 14, 16 bzw. des dafür eingesetzten Fadenmaterials im Wesentlichen nicht geachtet werden muss.

Um das Feuchtigkeitsaufnahmeverhalten bzw. den Feuchtigkeitshaushalt definiert beeinflussen zu können, ist es beispielsweise möglich, das Fadenmaterial für die Schnittschutzfäden 18 oder/und das Fadenmaterial für die Tragestruktur 12 zu hydrophobieren oder zu hydrophylieren, je nachdem, ob eine Wasser anziehende oder Wasser abstoßende Eigenschaft erreicht werden soll.

Ferner kann das Schnittschutzverhalten dadurch beeinflusst werden, dass, wie die Fig. 2 dies veranschaulicht, Schnittschutzfäden 18 mit verschiedenen Eigenschaften eingesetzt werden. Die Schnittschutzfäden 18 können sich beispielsweise in ihrer Dicke, also beispielsweise auch der Fadenzahl, im Aufbaumaterial, im Streckungsgrad oder dergleichen unterscheiden. Dabei kann die Abfolge periodisch sein, so wie in Fig. 2 mit einer Abfolge dickerer und dünnerer Schnittschutzfäden 18 erkennbar.

Eine Schnittschutzlage 10, wie sie vorangehend mit Bezug auf die Fig. 1 und 2 beschrieben wurde, kann zum Aufbau einer Schnittschutztextilie verwendet werden, indem mehrere derartige Schnittschutzlagen, beispielsweise vier Lagen, übereinander gelegt werden. Eine derartige Schnittschutztextilie kann dann in eine Arbeitsschutzbekleidung integriert werden, um insbesondere an den sicherheitskritischen Positionen im Arm-, Front- bzw. Beinbereich die gewünschte Schutzwirkung zu erhalten. Dabei können die einzelnen Schnittschutzlagen miteinander verbunden werden, wobei zum Vermeiden einer Beeinträchtigung der Schnittschutzcharakteristik die Verbindung vorzugsweise im Randbereich erfolgt. Die übereinander liegenden Schnittschutzlagen einer Schnittschutztextilie können dabei zueinander im Wesentlichen identisch sein, können sich aber auch hinsichtlich der Tragestruktur, insbesondere aber der Schnittschutzfäden zueinander unterscheiden. Hier kann beispielsweise eine Schichtung von gröberen Schnittschutzfäden hin zu feineren Schnittschutzfäden vorgesehen sein.

Bei Integration einer derartigen Schnittschutztextilie in eine Arbeitsschutzbekleidung ist es ferner vorteilhaft, dass bei einer Person, die aufrecht stehend eine derartige Schnittschutzbekleidung trägt, die Schnittschutzfäden sich näherungsweise in Vertikalrichtung, also Längsrichtung der Arme bzw. Längsrichtung der Beine, erstrecken. Dies gewährleistet neben einer ausreichend hohen Schnittschutzsicherheit auch eine Dehnbarkeit der Schnittschutztextilien in ihrer Längsrichtung, also beispielsweise im Kniebereich oder Ellenbogenbereich, nämlich aufgrund der wellenartigen Positionierung der Schnittschutzfäden, welche eine Streckung der Schnittschutzlagen in ihrer Haupterstreckungsrichtung zulässt. Diese erhöht den Tragekomfort wesentlich.

Durch die mit dem erfindungsgemäßen Aufbau erreichte vergleichsweise hohe Schnittschutzsicherheit wird es möglich, Schnittschutztextilien mit einer deutlich geringeren Anzahl an Schnittschutzlagen aufzubauen, was insbesondere die Luftdurchlässigkeit erhöht und somit das Ansammeln von Feuchtigkeit auf der Haut einer Person erschwert. Auch dies trägt zu einer Erhöhung des Tragekomforts und somit zu einer erhöhten Akzeptanz einer so aufgebauten Arbeitsschutzbekleidung bei.

## Patentansprüche

1. Schnittschutzlage für eine Schnittschutztextilie, insbesondere für Arbeitsschutzbekleidung, umfassend eine Tragestruktur (12) aus Fadenmaterial und eine Mehrzahl von an der Tragestruktur (12) sich nebeneinander erstreckend getragenen Schnittschutzfäden (18), wobei wenigstens ein Teil der Schnittschutzfäden (18) mit Glattmaterial aufgebaut ist, **dadurch gekennzeichnet, dass** die Tragestruktur (12) wenigstens bereichsweise mit texturiertem Fadenmaterial aufgebaut ist.

2. Schnittschutzlage nach Anspruch 1,
**dadurch gekennzeichnet, dass** wenigstens ein Teil der Schnittschutzfäden (18) mit wellenartigem Muster angeordnet ist.

3. Schnittschutzlage nach einem der Ansprüche 1 oder 2,
**dadurch gekennzeichnet, dass** die Tragestruktur (12) zwei die Schnittschutzfäden (18) zwischen sich aufnehmende Tragestrukturlagen (14, 16) umfasst,
oder/und
dass die Tragestruktur (12) als Maschenmaterial ausgebildet ist.

4. Schnittschutzlage nach Anspruch 3,
**dadurch gekennzeichnet, dass** die Tragestrukturlagen (14, 16) an Vernetzungspunkten (20) miteinander verbunden sind, wobei vorzugsweise in einer Haupterstreckungsrichtung (H) der Schnittschutzfäden (18) durch Vernetzungspunkte (20) Schnittschutzfadenfächer (22) gebildet sind, wobei in wenigstens einem Teil der Schnittschutzfadenfächern (22) ein einziger Schnittschutzfaden (18) aufgenommen ist.

5. Schnittschutzlage nach Anspruch 2 und Anspruch 4, sofern auf Anspruch 2 rückbezogen,
**dadurch gekennzeichnet, dass** im Wesentlichen bei jedem Scheitelbereich (24) eines Schnittschutzfadens (18) ein Vernetzungspunkt (20) gebildet ist.

6. Schnittschutzlage nach einem der Ansprüche 1 bis 5,
**dadurch gekennzeichnet, dass** unmittelbar benachbarte Schnittschutzfäden (18) aus unterschiedlichem Material oder/und mit unterschiedlicher Dicke oder/und mit unterschiedlicher Fadenstärke ausgebildet sind,
oder/und
dass wenigstens ein Teil der Schnittschutzfäden (18) eine Fadenstärke von wenigstens 500 dtex, vorzugsweise wenigstens 2000 dtex, am meisten bevorzugt wenigstens 3000 dtex, aufweist.

7. Schnittschutzlage nach einem der Ansprüche 1 bis 6,
**dadurch gekennzeichnet, dass** wenigstens ein Teil der Schnittschutzfäden (18) als Multifilamente ausgebildet ist.

8. Schnittschutzlage nach Anspruch 2 oder einem der Ansprüche 3 bis 7, sofern auf Anspruch 2 rückbezogen, dass eine maximale Neigung der wellenartig angeordneten Schnittschutzfäden (18) bezüglich einer Haupterstreckungsrichtung (H) der Schnittschutzfäden (18) im Bereich von 5° bis 45° liegt.

9. Schnittschutzlage nach einem der Ansprüche 1 bis 8,
**dadurch gekennzeichnet, dass** wenigstens ein Teil der Schnittschutzfäden (18) aus Polyestermaterial aufgebaut ist,
oder/und
dass das Fadenmaterial der Tragestruktur (12) eine Fadenstärke von wenigstens 40 dtex, vorzugsweise wenigstens 80 dtex, am meisten bevorzugt wenigstens 140 dtex, aufweist.

10. Schnittschutzlage nach einem der Ansprüche 1 bis 9,
**dadurch gekennzeichnet, dass** das Fadenmaterial der Tragestruktur (12) wenigstens zum Teil mit Polymermaterial aufgebaut ist,
oder/und
dass die Tragestruktur (12) oder/und wenigstens ein Teil der Schnittschutzfäden (18) hydrophobiert sind,
oder/und
dass die Tragestruktur (12) oder/und wenigstens ein Teil der Schnittschutzfäden (18) hydrophiliert sind.

11. Schnittschutzlage nach Anspruch 3 oder einem der Ansprüche 4 oder 6 bis 10,
sofern auf Anspruch 3 rückbezogen,
**dadurch gekennzeichnet, dass** die Tragestruktur (12) als Gestrick oder Gewirk ausgebildet ist.

12. Schnittschutzlage nach Anspruch 7 oder einem der Ansprüche 8 bis 11, sofern auf Anspruch 7 rückbezogen,
**dadurch gekennzeichnet, dass**:
- die Einzelfilamente eine Fadenstärke im Bereich von 1,5 dtex bis 10 dtex aufweisen,
oder/und
- eine Fadenstärke von 100 dtex mit höchstens 75 Einzelfilamenten, vorzugsweise höchstens 20 Einzelfilamenten, am meisten bevorzugt höchstens 18 Einzelfilamente erreicht wird,
oder/und
- eine Gesamtdrehung von weniger als 150, vorzugsweise weniger als 100, Drehungen pro Meter vorliegt.

13. Schnittschutzlage nach Anspruch 9 oder einem der Ansprüche 10 bis 12, sofern auf Anspruch 9 rückbezogen,
**dadurch gekennzeichnet, dass** das Polyestermaterial hochverstreckt ist.

14. Schnittschutzlage nach Anspruch 10 oder einem der Ansprüche 11 bis 13, sofern auf Anspruch 10 rückbezogen,
**dadurch gekennzeichnet, dass** das Polymermaterial Polyestermaterial ist.

15. Schnittschutztextilie, insbesondere für Arbeitsschutzbekleidung, umfassend eine Schnittschutzlage (10) nach einem der vorhergehenden Ansprüche.

16. Schnittschutztextilie nach Anspruch 15,
**gekennzeichnet durch** eine Mehrzahl von übereinander liegenden Schnittschutzlagen (10) nach einem der Ansprüche 1 bis 14.

17. Schnittschutztextilie nach Anspruch 16,
**dadurch gekennzeichnet, dass** wenigstens zwei Schnittschutzlagen (10) miteinander verbunden sind.

18. Schnittschutztextilie nach Anspruch 17,
**dadurch gekennzeichnet, dass** wenigstens zwei Schnittschutzlagen in wenigstens einem Randbereich miteinander verbunden sind.

19. Schnittschutztextilie nach einem der Ansprüche 15 bis 18,
**dadurch gekennzeichnet, dass** bei wenigstens zwei Schnittschutzlagen (10) die darin vorgesehenen Schnittschutzfäden (18) sich im Aufbaumaterial oder/und in der Dicke oder/und in der Fadenstärke bezüglich einander unterscheiden.

20. Arbeitsschutzbekleidung, umfassend wenigstens eine Schnittschutztextilie nach einem der Ansprüche 15 bis 19.

21. Arbeitsschutzbekleidung nach Anspruch 20,
**dadurch gekennzeichnet, dass** bei wenigstens einer Schnittschutztextilie und bei in im Wesentlichen aufrechter Positionierung getragener Arbeitsschutzbekleidung wenigstens ein Teil der Schnittschutzfäden (18) sich näherungsweise in vertikaler Richtung erstreckt.

## Claims

1. Cut protection layer for a cut protection textile, in particular for protective work wear, comprising a supporting structure (12) made of yarn material and a plurality of cut protection threads (18) carried by the supporting structure (12) extending one next to the other, wherein at least part of the cut protection threads (18) is designed with a smooth material, **characterized in that** the supporting structure (12) is at least partially designed with a textured thread material.

2. Cut protection layer according to claim 1,
**characterized in that** at least part of the cut protection threads (18) is arranged with a wavy pattern.

3. Cut protection layer according to one of claims 1 or 2,
**characterized in that** the supporting structure (12) comprises two supporting structure layers (14, 16) receiving the cut protection threads (18) in between, or/and
**in that** the supporting structure (12) is formed as a mesh material.

4. Cut protection layer according to claim 3,
**characterized in that** the supporting structure layers (14, 16) are interconnected at cross-links (20), wherein preferably compartments for cut protection threads (22) are formed by cross-links (20) in a main direction of extension (H) of said cut protection threads (18), wherein in at least part of said compartments for cut protection threads (22) a single cut protection thread (18) is received.

5. Cut protection layer according to claim 2 and claim 4, if referring to claim 2, **characterized in that** a cross-link (20) is formed substantially in each apex region (24) of a cut protection thread (18).

6. Cut protection layer according to one of claims 1 to 5,
**characterized in that** directly adjacent cut protection threads (18) are made of different materials or/and with different thicknesses or/and with a different thread thickness,
or/and
**in that** at least part of said cut protection threads (18) have a thread thickness of at least 500 dtex, preferably of at least 2000 dtex, and mostly preferred of at least 3000 dtex.

7. Cut protection layer according to one of claims 1 to 6,
**characterized in that** at least part of said cut protection threads (18) is formed as multifilaments.

8. Cut protection layer according to claim 2 or one of claims 3 to 7 if referring to claim 2, **characterized in that** a maximum inclination of the wave-like arranged cut protection threads (18) in relation to a main direction of extension (H) of said cut protection threads (18) is in the range of 5° to 45°.

9. Cut protection layer according to one of claims 1 to 8,
**characterized in that** at least part of said cut protection threads (18) is made of a polyester material,
or/and
that the thread material of the supporting structure (12) has a thread thickness of at least 40 dtex, preferably of at least 80 dtex, and mostly preferred of at least 140 dtex.

10. Cut protection layer according to one of claims 1 to 9,
**characterized in that** the thread material of the supporting structure (12) is at least partly formed using a polymer material
or/and
**in that** the supporting structure (12) or/and at least part of said cut protection threads (18) are hydrophobized,
or/and
**in that** the supporting structure (12) or/and at least part of said cut protection threads (18) are hydrophilized.

11. Cut protection layer according to claim 3 or one of claims 4 or 6 to 10,
if referring to claim 3,
**characterized in that** the supporting structure (12) is adapted as a knitted fabric or as a mesh fabric.

12. Cut protection layer according to claim 7 or one of claims 8 to 11,
if referring to claim 7,
**characterized in that**:
- the single filaments have a thread thickness in the range of 1.5 dtex to 10 dtex,
or/and
- a thread thickness of 100 dtex with a maximum of 75 single filaments, preferably a maximum of 20 single filaments and mostly preferred a maximum of 18 single filaments is achieved,
or/and
- there is a total twist of less than 150, preferably less than 100, turns per meter.

13. Cut protection layer according to claim 9 or one of claims 10 to 12,
if referring to claim 9,
**characterized in that** the polyester material is highly stretched.

14. Cut protection layer according to claim 10 or one of claims 11 to 13, if referring to claim 10,
**characterized in that** the polymer material is polyester material.

15. Cut protection textile, in particular for protective work wear, comprising a cut protection layer (10) according to one of the preceding claims.

16. Cut protection textile according to claim 15,
**characterized by** a plurality of cut protection layers (10) stacked one on top of the other according to one of claims 1 to 14.

17. Cut protection textile according to claim 16,
**characterized in that** at least two cut protection layers (10) are interconnected.

18. Cut protection textile according to claim 17,
**characterized in that** at least two cut protection layers are interconnected in at least one border area.

19. Cut protection textile according to one of claims 15 to 18,
**characterized in that** in at least two cut protection layers (10) the cut protection threads (18) provided therein differ with regard to the construction material or/and the thickness or/and the thread thickness.

20. Protective work wear, comprising at least one cut protection textile according to one of claims 15 to 19.

21. Protective work wear according to claim 20,
**characterized in that** in at least one cut protection textile and in protective work wear worn in a substantially upright position at least part of said cut protection threads (18) extend approximately in a vertical direction.

## Revendications

1. Couche de protection contre les coupures pour un textile de protection contre les coupures, en particulier pour des vêtements de travail protecteurs, comprenant une structure de support (12) faite de matériau de fil et une pluralité de fils de protection contre les coupures (18) supportés par la structure de support (12) s'étendant l'un à côté de l'autre, où au moins une partie des fils de protection contre les coupures (18) est construite avec du matériau lisse, **caractérisée en ce que** la structure de support (12) est construite au moins partiellement avec du matériau de fil texturé.

2. Couche de protection selon la revendication 1,
**caractérisée en ce qu'**au moins une partie des fils de protection contre les coupures (18) est arrangée avec une structure ondulée.

3. Couche de protection selon une des revendications 1 ou 2,
**caractérisée en ce que** la structure de support (12) comprend deux couches de structure de support (14, 16) recevant les fils de protection contre les coupures (18) entre elles,
ou/et
**en ce que** la structure de support (12) est adaptée comme un matériau tricoté.

4. Couche de protection selon la revendication 3,
**caractérisée en ce que** les couches de structure de support (14, 16) sont interconnectées à des points de réticulation (20), où de préférence dans un sens d'extension principal (H) des fils de protection contre les coupures (18) des compartiments de fils de protection contre les coupures (22) sont formés par des points de réticulation (20), où au moins dans une partie des compartiments de fils de protection contre les coupures (22) un seul fil de protection contre les coupures (18) est reçu.

5. Couche de protection selon les revendications 2 et 4, si elles se réfèrent à la revendication 2,
**caractérisée en ce qu'**un point de réticulation (20) est formé essentiellement dans chaque région de sommet (24) d'un fil de protection contre les coupures (18).

6. Couche de protection selon les revendications 1 à 5,
**caractérisée en ce que** des fils de protection contre les coupures (18) directement adjacents sont formés de matériaux différents ou/et avec des épaisseurs différentes ou/et avec des épaisseurs de fil différentes,
ou/et
**en ce qu'**au moins une partie des fils de protection contre les coupures (18) a une épaisseur de fil d'au moins 500 dtex, de préférence d'au moins 2000 dtex et de manière la plus préférée d'au moins 3000 dtex.

7. Couche de protection selon les revendications 1 à 6,
**caractérisée en ce qu'**au moins une partie des fils de protection contre les coupures (18) est adaptée comme multifilaments.

8. Couche de protection selon la revendication 2 ou une des revendications 3 à 7, si elles se réfèrent à la revendication 2,
**caractérisée en ce qu'**une inclinaison maximale des fils de protection contre les coupures (18) ondulés par rapport à un sens d'extension principal (H) des fils de protection contre les coupures (18) est dans la gamme comprise entre 5° et 45°.

9. Couche de protection selon une des revendications 1 à 8,
**caractérisée en ce qu'**au moins une partie des fils de protection contre les coupures (18) est faite de matériau polyester,
ou/et
**en ce que** le matériau de fil de la structure de support (12) a une épaisseur de fil d'au moins 40 dtex, de préférence de 80 dtex et de de manière la plus préférée de 140 dtex.

10. Couche de protection selon une des revendications 1 à 9,
**caractérisée en ce que** le matériau de fil de la structure de support (12) est au moins en partie formé avec du matériau polymérique,
ou/et
**en ce que** la structure de support (12) ou/et au moins une partie des fils de protection contre les coupures (18) sont rendus hydrophobes,
ou/et **en ce que** la structure de support (12) ou/et au moins une partie des fils de protection contre les coupures (18) sont hydrophilisés.

11. Couche de protection selon la revendication 3 ou une des revendications 4 ou 6 à 10,
si elles se réfèrent à la revendication 3,
**caractérisée en ce que** la structure de support (12) est formée en tant que couche tricotée ou tissée.

12. Couche de protection selon la revendication 7 ou une des revendications 8 à 11,
si elles se réfèrent à la revendication 7,
**caractérisée en ce que**
- les filaments individuels ont une épaisseur de fil dans la gamme comprise entre 1,5 dtex à 10 dtex,
ou/et
- **en ce qu'**une épaisseur de fil de 100 dtex est obtenue avec un maximu m de 75 filaments individuels, de préférence avec un maximum de 20 filaments individuels et de manière la plus préférée avec un maximum de 18 filaments individuels,
ou/et
- **en ce qu'**il y a une rotation totale de moins de 150, de préférence de moins de 100 rotations par mètre.

13. Couche de protection selon la revendication 9 ou une des revendications 10 à 12, si elles se réfèrent à la revendication 9,
**caractérisée en ce que** le matériau de polyester est fortement étiré.

14. Couche de protection selon la revendication 10 ou une des revendications 11 à 13, si elles se réfèrent à la revendication 10,
**caractérisée en ce que** le matériau polymérique est un matériau polyester.

15. Textile de protection contre les coupures, en particulier pour des vêtements de travail protecteurs, comprenant une couche de protection contre les coupures (10) selon une des revendications précédentes.

16. Textile de protection contre les coupures selon la revendication 15,
**caractérisé par** une pluralité de couches de protection contre les coupures (10) superposées selon une des revendications 1 à 14.

17. Textile de protection contre les coupures selon la revendication 16,
**caractérisé en ce qu'**au moins deux couches de protection contre les coupures (10) sont liées.

18. Textile de protection contre les coupures selon la revendication 17,
**caractérisé en ce qu'**au moins deux couches de protection contre les coupures sont liées dans au moins une région de bord.

19. Textile de protection contre les coupures selon une des revendications 15 à 18,
**caractérisé en ce que** dans au moins deux couches de protection contre les coupures (10) les fils de protection contre les coupures (18) prévus varient par rapport à leur matériau de construction ou/et leur épaisseur ou/et leur épaisseur de fil.

20. Vêtement de travail protecteur, comprenant au moins un textile de protection contre les coupures selon une des revendications 15 à 19.

21. Vêtement de travail protecteur selon la revendication 20,
**caractérisé en ce que** dans au moins un textile de protection contre les coupures et lorsque les vêtements de travail protecteurs sont portés en position essentiellement verticale, au moins une partie des fils de protection contre les coupures (18) s'étend approximativement dans un sens vertical.
